# EUROPÄISCHE PATENTANMELDUNG

(11) **EP 4 620 584 A1**
(43) Veröffentlichungstag der Anmeldung: **24.09.2025**
(21) Anmeldenummer: 24165450.8
(22) Anmeldetag: 22.03.2024
(51) Int. Cl.: B08B 1/12, B08B 1/16, B08B 1/30, B08B 9/08, B28B 5/04, B28B 7/00, B28B 7/38

(54) **REINIGUNGSEINRICHTUNG ZUR REINIGUNG EINER PRODUKTIONSPALETTE FÜR DIE BAUINDUSTRIE**

(71) Anmelder: EBAWE Anlagentechnik GmbH, 04838 Eilenburg (DE)
(72) Erfinder: SCHELER, Marcus, 04838 Eilenburg (DE)
(74) Vertreter: Torggler & Hofmann Patentanwälte - Innsbruck

(57) **Zusammenfassung**

Reinigungseinrichtung (1) zur Reinigung einer Produktionspalette (2) für die Bauindustrie, umfassend wenigstens eine Bürste (3) mit einer Längserstreckung (4) und wenigstens eine Antriebsvorrichtung (5) zum Bewegen der wenigstens einen Bürste (3), wobei die wenigstens eine Bürste (3) entlang der Längserstreckung (4) durch die wenigstens eine Antriebsvorrichtung (5) oszillierend bewegbar ist.

## Beschreibung

Die Erfindung betrifft eine Reinigungseinrichtung zur Reinigung einer Produktionspalette für die Bauindustrie, umfassend wenigstens eine Bürste mit einer Längserstreckung und wenigstens eine Antriebsvorrichtung zum Bewegen der wenigstens einen Bürste. Des Weiteren betrifft die Erfindung eine Produktionsanlage zur Herstellung von Betonfertigbauteilen für die Bauindustrie mit zumindest einer solchen Reinigungseinrichtung sowie ein Verfahren zum Reinigen einer Produktionspalette für die Bauindustrie durch zumindest eine solche Reinigungseinrichtung.

Herkömmlicherweise werden Produktionspaletten manuell von Verunreinigungen befreit. Bekannt sind bereits schwere, unflexible, teure, schwierig zu wartende Trommelbürsten beziehungsweise rotierende Horizontalbürsten, welche zwar grundsätzlich für eine Vorreinigung von Produktionspaletten eingesetzt werden können, jedoch teilweise keine hinreichende Reinigungswirkung aufweisen, um Betonfertigbauteile in hoher Güte ohne Nachbearbeitungsprozessschritte an der Produktionspalette sicherstellen zu können.

Eine solche Reinigungseinrichtung ist bereits aus der Schrift
EP 2 463 034 B1 bekannt, wobei Betonreste von der Produktionspalette durch eine Tellerbürste in Form einer Vertikalbürste mit einer Rotationsbewegung um eine senkrecht zur zu reinigenden Oberfläche der Produktionspalette orientierten Achse abgerieben werden.

Nachteilig am Stand der Technik ist, dass Tellerbürsten beziehungsweise Vertikalbürsten zwar eine gegenüber Horizontalbürsten erhöhte Reinigungsleistung aufweisen, hingegen teuer sind und ebenfalls einen hohen Platzbedarf bedingen, wobei eine hohe Anzahl an Bauteilkomponenten zur Reinigung der Palette erforderlich sind. Zudem ist das Reinigungsprozedere nicht praktikabel an geänderte Dimensionierungen der Produktionspalette respektive an ein Spektrum an Dimensionierungen von Produktionspaletten anpassbar, wobei bei einer Vervielfältigung der Tellerbürsten jeweils ein eigener Antriebs für jede Tellerbürste nötig ist und die ohnehin mit einem hohen Durchmesser behafteten Tellerbürsten für eine sachgemäße Reinigung in Transportrichtung der Produktionspalette versetzt und bezogen auf die Breite der Produktionspalette überlappend angeordnet werden müssen, um eine hinreichende Entfernung von Betonresten sicherstellen zu können. Zudem gestalten sich aufgrund der komplexen Struktur Wartungsarbeiten als schwierig und sowohl die Bereitstellung und Montage der Reinigungsanlage als auch die Instandhaltungsmaßnahmen der Bürsten als Verschleißteile sind mit einem hohen Aufwand und hohen Kosten verbunden.

Die objektive technische Aufgabe der gegenständlichen Erfindung besteht daher darin, eine gegenüber dem Stand der Technik verbesserte Reinigungseinrichtung anzugeben, bei welcher die Nachteile des Standes der Technik zumindest teilweise behoben sind, und welche sich insbesondere durch eine besonders simple sowie kompakte konstruktive Ausgestaltung mit einer niedrigen Anzahl an erforderlichen Bauteilkomponenten auszeichnet, welche aufgrund der geringen Komplexität mit geringen Kosten sowie geringem Aufwand flexibel an die jeweilige Anforderung an die Reinigungseinrichtung anpassbar ist, eine hohe Laufzeit aufweist und/oder einfach zu warten ist.

Diese Aufgabe wird durch die Merkmale des Anspruches 1 gelöst.

Es ist demnach erfindungsgemäß vorgesehen, dass die wenigstens eine Bürste entlang der Längserstreckung durch die wenigstens eine Antriebsvorrichtung oszillierend bewegbar ist.

Dadurch wird es erst ermöglicht, dass bei vorgegebener Breite der Produktionspalette (orthogonal auf die Transportrichtung der Produktionspalette) eine Reinigungseinrichtung bereitgestellt werden kann, welche einerseits eine besonders geringe Breite (orthogonal auf die Längserstreckung) aufweist und dennoch die gesamte Breite der Produktionspalette effektiv säubert und andererseits effizient in der Längserstreckung adjustierbar ist - ohne einer Vervielfältigung von teuren und komplexen Tellerbürsten mit eigener Antriebsvorrichtung.

Des Weiteren ist durch die oszillierende Bewegungstrajektorie der wenigstens einen Bürste eine besonders hohe Reinigungsleistung generierbar.

Hinzu kommt die positive Eigenschaft, dass die Reinigungseinrichtung kostengünstig herzustellen, einfach zu montieren, und benutzerfreundlich zu warten ist - beispielsweise wenn ein Ersatz der wenigstens eine Bürste erforderlich ist.

Besonders bevorzugt ist die wenigstens eine Bürste quaderförmig mit einer Längsrichtung entlang der Längserstreckung, in welcher die Oszillationsbewegung durch die wenigstens eine Antriebsvorrichtung generiert wird. Im Allgemeinen ist beliebig, ob eine einzige Bürste oder eine Gesamtheit einer Vielzahl an Bürstensegmente für eine gemeinsame Bürste vorgesehen ist.

Zudem kann gewährleistet werden, dass eine sachgemäße Reinigung im Sinne eines Abtrags von Betonresten oder anderweitigen Verunreinigungen auf der Produktionspalette rein mechanisch ohne Zugabe von Additiven erwirkt wird.

Darüber hinaus kann die wenigstens eine Bürste und/oder die für die Entfernung oder Lockerung von Verunreinigungen bewegbaren Bauteilkomponenten der Reinigungseinrichtung mit geringer Masse ausgeführt werden, sodass eine energieeffiziente Reinigungseinrichtung gewährleistet werden kann.

Wie eingangs ausgeführt, wird Schutz auch begehrt für eine Produktionsanlage zur Herstellung von Betonfertigbauteilen für die Bauindustrie mit zumindest einer Reinigungseinrichtung nach zumindest einem der vorangehenden Ansprüche und wenigstens einer Produktionspalette für die Bauindustrie, wobei die Produktionsanlage eine Antriebseinheit zur relativen Bewegung der wenigstens einen Produktionspalette gegenüber der zumindest einen Reinigungseinrichtung umfasst, wobei vorzugsweise vorgesehen ist, dass die Längserstreckung zumindest 70 %, besonders bevorzugt zumindest 85%, einer Breite der wenigstens einen Produktionspalette orthogonal auf eine Transportrichtung der wenigstens einen Produktionspalette entspricht.

Im Allgemeinen kann die relative Bewegung eine Verschiebung der Produktionspalette gegenüber einer stationären Reinigungseinrichtung betreffen oder vice versa.

Beispielsweise kann eine Steuerungs- oder Regelungseinrichtung für die Reinigungseinrichtung vorgesehen sein, welche dazu konfiguriert ist, die wenigstens eine Antriebsvorrichtung zur Weiterleitung der Oszillationsbewegung an die wenigstens eine Bürste zu steuern. Zum Beispiel kann vorgesehen sein, dass die Oszillationsfrequenz und/oder die Oszillationsamplitude - gegebenenfalls in Abhängigkeit einer Transportgeschwindigkeit der wenigstens einen Produktionspalette gegenüber der zumindest einen Reinigungseinrichtung - adjustiert wird.

Die Längserstreckung der wenigstens einen Bürste kann im Wesentlichen einer Breite der wenigstens einen Produktionspalette - gegebenenfalls abzüglich von etwaig vorhandenen Randschalungen auf der wenigstens einen Produktionspalette und/oder einer Dimensionierung von etwaig vorhandenen Seitenbürsten für die Randschalung der zumindest einen Reinigungseinrichtung - entsprechen. Der Abrieb ist somit nicht auf lokal begrenzte Reinigungsbereiche - wie dies beispielsweise bei den im Stand der Technik herangezogenen Tellerscheiben der Fall ist - limitiert.

Wie eingangs ausgeführt, wird Schutz auch begehrt für ein Verfahren zum Reinigen einer Produktionspalette für die Bauindustrie durch zumindest eine solche Reinigungseinrichtung, wobei die folgenden Verfahrensschritte durchgeführt werden:
- die Produktionspalette wird relativ zu der zumindest einen Reinigungseinrichtung in einer Transportrichtung bewegt
- im Zuge der relativen Bewegung wird die wenigstens eine Bürste durch die wenigstens eine Antriebsvorrichtung zur Reinigung der Produktionspalette orthogonal auf die Transportrichtung oszillierend bewegt

Im Allgemeinen kann im Reinigungsprozess die Produktionspalette oder die Reinigungseinrichtung stationär verbleiben, wobei auch eine Bewegung sowohl der Produktionspalette und der Reinigungseinrichtung denkbar ist.

Bevorzugt liegt eine Vorschubgeschwindigkeit der Produktionspalette (oder der Reinigungseinrichtung) im Bereich von 5 m/min bis 20 m/min, besonders bevorzugt zwischen 10 m/min und 15 m/min.

Die Erfindung ist nicht auf eine konkrete Anzahl an Bauteilkomponenten beschränkt, wobei Vorrichtungsmerkmale - beispielsweise die Lagerungssituation der wenigstens einen Bürste oder die Übertragung der Kraftbeaufschlagung von der wenigstens einen Antriebsvorrichtung über die im Folgenden beschriebene Exzentereinheit - im Prozessablauf des Verfahrens Anwendung finden können.

Vorteilhafte Ausführungsformen der Erfindung sind in den abhängigen Ansprüchen definiert.

Gemäß einer vorteilhaften Ausgestaltung der Erfindung ist vorgesehen, dass die wenigstens eine Bürste metallisch ausgebildet ist, vorzugsweise in Form einer Stahlbürste vorliegt, oder in Form einer Kunststoffbürste ausgebildet ist und/oder die Ausdehnung der wenigstens einen Bürste entlang der Längserstreckung größer als eine Breite und/oder Höhe der wenigstens einen Bürste ist, wobei vorzugsweise vorgesehen ist, dass die Ausdehnung der Längserstreckung zumindest 1 m, besonders bevorzugt zumindest 2 m oder 5 m beträgt.

Mit einer metallischen Bürste ist eine besonders hohe Standzeit bedingt. Bei einer Ausdehnung der Längserstreckung oberhalb von 1 m kann eine flächendeckende Reinigung in Form eines Abriebs von Betonresten oder anderweitigen Verunreinigungen auf der Produktionspalette erwirkt werden. Im Allgemeinen kann jedoch auch beispielsweise eine Filzschicht, Kunststoffschicht oder dergleichen als Bürste genutzt werden, um insbesondere unter erhöhtem Anpressdruck eine Reinigung der Produktionspalette zu generieren.

Typische Breiten für Produktionspaletten im Kontext der vorliegenden Erfindung liegen im Bereich von 3 m bis 4 m - bevorzugt in etwa bei 3,5 m - wobei auch Produktionspaletten bis 8 m Breite vorgesehen sein können. Die Reinigungseinrichtung kann entsprechend durch Ergänzung oder Entfernung von Bürstensegmenten auf eine vorliegende Breite der Produktionspalette angepasst werden - beispielsweise durch An- oder Abschrauben von Bürstensegmenten. Die wenigstens eine Bürste ist in der Längserstreckung im Allgemeinen etwas kürzer als die Breite der Produktionspalette ausgebildet - beispielsweise im Bereich von 1 m bis 5 m in Abhängigkeit der Dimensionierung der Produktionspalette.

Bevorzugt umfasst die wenigstens eine Bürste mit einer Längserstreckung von zumindest 1 m eine Vielzahl an Bürstensegmenten - besonders bevorzugt mit einer Längserstreckung im Bereich zwischen 200 mm und 400 mm.

Vorteilhafter Weise ist vorgesehen, dass die wenigstens eine Bürste an einem Portal oder einem Kragarm angeordnet ist und/oder an einer an dem Portal oder dem Kragarm verschiebbar geführten Profilschiene angeordnet ist, wobei vorzugsweise vorgesehen ist, dass sich die Längserstreckung der wenigstens einen Bürste im Wesentlichen über eine gesamte Längenausdehnung der Profilschiene erstreckt.

Der Kragarm ist derart breit auszulegen, dass beispielsweise ein stationärer Ausleger eines Maschinenrahmens oder ein beweglicher Roboterarm umfasst ist. Die Profilschiene kann beispielsweise U-förmig ausgestaltet sein, um die wenigstens eine Bürste innerhalb des Profils aufzunehmen und zu fixieren, oder als flaches Profil zum Anschrauben der wenigstens einen Bürste vorliegen. Die Geometrie respektive Form der Profilschiene ist im Allgemeinen beliebig und dient primär zur Vermittlung der Oszillationsbewegung von der wenigstens einen Antriebsvorrichtung auf die Vielzahl an Borsten und/oder Bürstenabschnitte.

Das Portal oder der Kragarm kann stationär oder verfahrbar ausgestaltet sein.

Die Anbindung der wenigstens einen Bürste ist im Allgemeinen beliebig, wobei beispielsweise eine Verschraubung der wenigstens einen Bürste an einem Balken als Profilschiene vorgesehen sein kann.

Die Profilschiene ist bevorzugt linear über ein Gleitlager geführt und durch einen Motor angetrieben.

Als günstig hat sich erwiesen, dass die Reinigungseinrichtung einen Schaber zum Reinigen der Produktionspalette und/oder eine Seitenbürste zum Reinigen einer an der Produktionspalette angeordneten Randschalung und/oder eine stationäre Bürste zum Sammeln von auf der Produktionspalette angeordneten Verunreinigungen umfasst, wobei vorzugsweise vorgesehen ist, dass der Schaber, die Seitenbürste und/oder die stationäre Bürste an einem gemeinsamen Grundkörper angeordnet sind.

Beispielsweise wird ein Betonwandelement und die zugehörigen Schalungselemente von der Produktionspalette entnommen, wobei die Produktionspalette anschließend zu der Reinigungseinrichtung manövriert wird. An der Vorderkante der Produktionspalette kann der Schaber auf die Produktionspalette gedrückt werden, um zur Entfernung von groben Verunreinigungen zu fungieren. Während des Reinigungsprozesses können Betonreste gelöst und durch die Reinigungseinrichtung von der Produktionspalette geschoben werden. Die stationäre Bürste kann als Sammelvorrichtung oder Trichter für einen Auffangbehälter oder eine Absaugung agieren.

Gemäß einer vorteilhaften Ausführungsform der vorliegenden Erfindung ist vorgesehen, dass die wenigstens eine Antriebsvorrichtung
- derart mit der wenigstens einen Bürste gekoppelt ist, dass eine Rotationsbewegung der wenigstens einen Antriebsvorrichtung in eine Translationsbewegung der wenigstens einen Bürste entlang der Längserstreckung umsetzbar ist und/oder
- eine Exzentereinheit zur Bewegung der wenigstens einen Bürste entlang der Längserstreckung der wenigstens einen Bürste umfasst und/oder
- an die wenigsten eine Bürste eine Oszillationsfrequenz im Bereich zwischen 5 Hz und 0,1 Hz, vorzugsweise zwischen 2 Hz und 0,5 Hz, vermittelt.

Oszillationsamplituden liegen bevorzugt im Bereich zwischen +/- 2mm bis +/- 300mm, besonders bevorzugt im Bereich zwischen 3 mm und 12 mm.

Beispielsweise kann die Vermittlung der translatorischen Oszillationsbewegung über einen an der Antriebsvorrichtung beziehungsweise an der Exzentereinheit angeordneten Hebel vermittelt werden.

Besonders bevorzugt erfolgt die Übertragung der Bewegung zwischen der wenigstens einen Antriebsvorrichtung (zum Beispiel ein Elektromotor) und der Profilschiene (zum Beispiel ein Balken) mittels eines Kurbeltriebes. Der Kurbeltrieb kann die Exzentereinheit umfassen.

Bevorzugt kann die Oszillationsamplitude im Zusammenhang mit der wenigstens einen Bürste an der Exzentereinheit adjustiert werden - beispielsweise durch Verschiebung eines Krafteinlenkpunktes, eine Hebellänge und/oder eines Anbindungspunktes der Exzentereinheit an der wenigstens einen Antriebsvorrichtung in radialer Richtung um die Rotationsachse der wenigstens einen Antriebsvorrichtung. Gemäß einer bevorzugten konstruktiven Ausgestaltung der Exzentereinheit sind Bohrungen vorgesehen, mit welcher - initiiert durch eine Rotationsbewegung der Antriebswelle der wenigstens einen Antriebsvorrichtung - variierende Hübe für die wenigstens eine Bürste realisierbar sind.

Bevorzugt umfasst die wenigstens eine Antriebsvorrichtung - besonders bevorzugt die Exzentereinheit - eine Kurvenscheibe, um bei fixer Drehzahl eines Motors der wenigstens einen Antriebsvorrichtung variierende Geschwindigkeiten realisieren zu können. Beispielsweise wird eine Geschwindigkeit an einem Umkehrpunkt im oszillierenden Antrieb der wenigstens einen Bürste erhöht oder verkleinert. Durch eine Kurvenscheibe kann eine Adjustage der vermittelten Oszillationsgeschwindigkeit besonders günstig erfolgen, wobei beispielsweise ein in Translationsrichtung entlang der Längserstreckung der wenigstens einen Bürste weisender Geschwindigkeitsvektor bei vordefinierter Drehzahl angepasst wird.

Eine Exzentereinheit ist im Allgemeinen jedoch nicht zwingend erforderlich, wobei die Oszillationsbewegung der wenigstens einen Bürste beispielsweise durch einen Linearantrieb mit alternierender Kraftbeaufschlagung auf die wenigstens eine Bürste (beispielsweise abwechselnde Druckund Zugbewegungen) generiert werden kann.

Beispielsweise kann die wenigstens eine Antriebsvorrichtung wenigstens einen pneumatisch oder hydraulisch angetriebenen Zylinder umfassen, mit welcher die wenigstens eine Bürste oszillierend angetrieben wird. Zum Beispiel kann der Antrieb ausschließlich translatorisch erfolgen.

Als vorteilhaft hat sich erwiesen, dass genau eine Antriebsvorrichtung zur Oszillation der wenigstens einen Bürste vorgesehen ist und/oder ein Hubmotor vorgesehen ist, mit welchem die wenigstens eine Bürste in Gebrauchsstellung der Reinigungseinrichtung in vertikaler Richtung gegenüber der Produktionspalette bewegbar ist.

Ein vorteilhafter Aspekt des oszillierenden Reinigungsmechanismus ist die besonders günstige Nutzung einer Antriebsvorrichtung für eine Vielzahl an Bürsten (beispielsweise angeordnet in Form von sequentiell reinigenden Reihen). Eine Vervielfältigung der Antriebe für die Bürsten ist hingegen nicht wie im Stand der Technik bei der Nutzung von Tellerbürsten erforderlich.

Besonders bevorzugt ist die Reinigungseinrichtung an einem höhenverstellbaren Rahmen montiert, um eine Anpresskraft respektive einen Anpressdruck der wenigstens einen Bürste auf die Produktionspalette anpassen oder steuern zu können, wodurch die Reinigungsleistung beeinflussbar ist.

Eine vorteilhafte Variante besteht darin, dass eine Breite der wenigstens einen Bürste im Bereich zwischen 5 cm und 30 cm, vorzugsweise zwischen 6 cm und 12 cm, liegt.

Dadurch kann ein Bauraum der Reinigungseinrichtung - welcher beispielsweise im Stand der Technik für den Umfang der Tellerbürsten zu reservieren war - anderweitig genutzt werden oder reduziert werden.

Bevorzugt ist vorgesehen, dass wenigstens eine weitere Bürste modulartig an der wenigstens einen Bürste zur Vergrößerung der Längserstreckung ergänzbar ist und/oder wenigstens eine Bürste einer Vielzahl an Bürsten der wenigstens einen Bürste zur Verkleinerung der Längserstreckung entfernbar ist, wobei vorzugsweise vorgesehen ist, dass die wenigstens eine Bürste zu Wartungsoder Reinigungszwecken austauschbar an der Reinigungseinrichtung angeordnet ist.

Beispielsweise kann die Fixierung der wenigstens einen Bürste durch eine Schraubverbindung an einem Balken beziehungsweise der Profilschiene erfolgen, wodurch je nach Anforderung an die Reinigungseinrichtung oder Dimensionierung der zu reinigenden Produktionspalette eine gewünschte Anzahl und/oder Art an Bürsten, Bürstenabschnitte oder Bürstensegmente angebunden werden kann. Zum Beispiel kann dadurch ein Wechsel der Materialart für die wenigstens eine Bürste besonders zügig erfolgen und ein Produktionsstopp unterbunden oder verkürzt werden.

Bei einem Ausführungsbeispiel der Erfindung ist vorgesehen, dass die wenigstens eine Bürste an der Reinigungseinrichtung schwimmend, vorzugsweise auf Kunststoff oder Gummi, und/oder federnd und/oder auf einem, vorzugsweise innerhalb eines Schlauchs angeordneten, Luftpolster gelagert ist, wobei vorzugsweise vorgesehen ist, dass die Reinigungseinrichtung eine Profilschiene umfasst und die schwimmende und/oder federnde Lagerung und/oder die Lagerung auf dem Luftpolster zwischen der wenigstens einen Bürste und der Profilschiene verortet ist.

Als schwimmende Lagerung kann beispielsweise eine Lagerung auf einem elastischen und/oder flexiblen Material definiert werden, wobei beispielsweise Fertigungstoleranzen, Unebenheiten oder Unregelmäßigkeiten in den Verunreinigungen ausgeglichen werden können.

Besonders bevorzugt fungiert die Lagerung in einer Doppelfunktion für einen vertikalen Hub der wenigstens einen Bürste und zum elastischen Ausgleich in Bezug auf den Untergrund. Dies kann beispielsweise durch eine Lagerung auf dem Luftpolster erwirkt werden. Zum Beispiel kann der Luftdruck in einem Schlauch angepasst werden, um im Gebrauchszustand der Reinigungseinrichtung eine vertikale Positionierung der wenigstens einen Bürste gegenüber der Produktionspalette und/oder die Lagerungsverhältnisse anzupassen. Ein Kraftspeicher - zum Beispiel eine Feder - kann zur Rückstellung der wenigstens einen Bürste bei reduziertem oder erhöhtem Luftdruck herangezogen werden. Zudem kann durch die Lagerung auf den Anpressdruck eingewirkt werden.

Jene Kraft, mit welcher die wenigstens eine Bürste auf die Produktionspalette zur Reinigung gedrückt wird kann im Allgemeinen durch das Eigengewicht bedingt sein. Bevorzugt kann die Anpresskraft über einen höhenverstellbaren Rahmen, das Portal oder den Kragarm eingestellt und - gegebenenfalls kontinuierlich und/oder während des Reinigungsprozesses - angepasst werden. Eine Adjustage des Anpressdruckes über die durch die wenigstens eine Antriebsvorrichtung vermittelte Kraftbeaufschlagung ist im Allgemeinen alternativ oder in Ergänzung denkbar. Die Adjustage der Kraftbeaufschlagung in vertikaler Richtung auf die Produktionspalette entspricht einem Maß eines Abreibabtrags von Betonresten oder Verunreinigungen auf der Produktionspalette. Ein Schleifvorgang kann im Allgemeinen zusätzlich vorgesehen sein, ist hingegen nicht erforderlich.

Gemäß einer bevorzugten Ausführungsform der Erfindung ist vorgesehen, dass die Reinigungseinrichtung zumindest zwei, vorzugsweise parallel zueinander angeordnete, Reihen der wenigstens einen Bürste umfasst, welche orthogonal auf die Längserstreckung hintereinander, vorzugsweise mit räumlicher Beabstandung zwischen den zumindest zwei Reihen, angeordnet sind.

Dadurch kann ein besonders günstiges Reinigungsresultat bedingt werden. Wurde beispielsweise zufällig eine Verunreinigung durch den Oszillationsprozess nicht von der ersten Reihe an Bürsten oder der Bürste erfasst, so kann diese Verunreinigung durch die nachfolgende Reihe an Bürsten oder der Bürste gelockert und entfernt werden.

Weiters ist bevorzugt vorgesehen, dass die zumindest zwei Reihen durch selbige Antriebsvorrichtung, vorzugsweise über selbige gegebenenfalls vorhandene Exzentereinheit, angetrieben sind.

Dadurch kann die Antriebsvorrichtung besonders effizient zur effektiven Reinigung genutzt werden.

In einer weiteren Ausführungsform kann vorgesehen sein, dass eine Oszillationsbewegung der zumindest zwei Reihen derart gekoppelt ist, dass die zumindest zwei Reihen gegenläufig oder alternierend oszillieren.

Bei einer gegenläufigen - oder im Fall von zumindest drei Reihen alternierenden - Oszillationsbewegung der Bürstenreihen werden insbesondere Schwingungen der Reinigungseinrichtung und der Produktionspalette reduziert sowie eine Verunreinigungsentfernung begünstigt.

Gemäß einer vorteilhaften Ausgestaltung der Erfindung ist vorgesehen, dass die Produktionsanlage in Form einer Umlaufanlage für die wenigstens eine Produktionspalette ausgestaltet ist, wobei eine Station der Umlaufanlage
- zum automatisierten Aufsetzen von Schalungselementen auf die wenigstens eine Produktionspalette und/oder
- zum automatisierten Auftrag von flüssigem Beton auf die wenigstens eine Produktionspalette und/oder
- zur automatisierten Ablage von Bewehrungselementen auf die wenigstens eine Produktionspalette und/oder
- zum automatisierten Einwenden eines Betonfertigbauteiles auf die wenigstens eine Produktionspalette und/oder
- zum automatisierten Reinigen der wenigstens einen Produktionspalette durch die zumindest eine Reinigungseinrichtung
vorgesehen ist.

Die zumindest eine Reinigungseinrichtung kann platzsparend in eine effiziente Wertschöpfungskette zur Produktion von Betonfertigbauteilen integriert werden.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine Reinigungseinrichtung gemäß einem bevorzugten Ausführungsbeispiel in perspektivischer Ansicht,
- Fig. 2, 3: Bauteilkomponenten der Reinigungseinrichtung gemäß der Ausführungsform nach Fig. 1, welche im Zusammenhang mit der Oszillationsbewegung einer Bürste stehen, in zwei perspektivischen Ansichten,
- Fig. 4: einen Detailausschnitt im Bereich der Bürste und einer der Antriebsvorrichtung mit einer Übertragungseinrichtung für die Oszillationsbewegung in perspektivischer Darstellung,
- Fig. 5: eine Exzentereinheit der Antriebsvorrichtung gemäß Fig. 4 in perspektivischer Ansicht,
- Fig. 6a-6d: die Exzentereinheit nach Fig. 5 in vier Draufsichten mit einer Visualisierung unterschiedlicher Anbindungsmöglichkeiten für variierende Hübe in Verbindung mit der Oszillationsbewegung,
- Fig. 7a, 7b: eine Lagersituation der wenigstens einen Bürste gemäß einer bevorzugten Ausführungsform in perspektivischer Ansicht mit einer vergrößert dargestellten Seitenansicht.

Fig. 1 zeigt eine Reinigungseinrichtung 1 für eine Produktionsanlage zur Herstellung von Betonfertigbauteilen für die Bauindustrie mit einer Produktionspalette 2 für die Bauindustrie.

Die Produktionsanlage umfasst eine (aus Übersichtlichkeitsgründen nicht dargestellte) Antriebseinheit zur relativen Bewegung der Produktionspalette 2 gegenüber der Reinigungseinrichtung 1.

Die Produktionsanlage liegt in Form einer Umlaufanlage für die Produktionspalette 2 vor, wobei die Umlaufanlage eine Station zum automatisierten Aufsetzen von Schalungselementen, eine Station zum automatisierten Auftrag von flüssigem Beton, eine Station zur automatisierten Ablage von Bewehrungselementen, eine Station zum automatisierten Einwenden eines Betonfertigbauteiles auf die Produktionspalette 2 sowie eine Station zum automatisierten Reinigen der Produktionspalette 2 durch die Reinigungseinrichtung 1 umfasst. Dargestellt ist die Station zum automatisierten Reinigen der Produktionspalette 2.

Die Reinigungseinrichtung 1 zur Reinigung der Produktionspalette 2 umfasst eine - aus Segmenten zusammengesetzte - Bürste 3 mit einer Längserstreckung 4 (parallel zu einer Breite 24 der Produktionspalette 2 und orthogonal auf eine Transportrichtung 25 der Produktionspalette 2) und eine Antriebsvorrichtung 5 zum Bewegen der Bürste 3. Die Bürste 3 wird entlang der Längserstreckung 4 durch die Antriebsvorrichtung 5 oszillierend bewegt, um Verunreinigungen von der Oberfläche der Produktionspalette 2 zu entfernen beziehungsweise für ein anschließendes Sammeln in einem Auffangbehälter oder eine Absaugung zu lockern.

Im Prozess der Reinigung der Produktionspalette 2 über die Reinigungseinrichtung 1 wird die Produktionspalette 2 relativ zu der Reinigungseinrichtung 1 in der Transportrichtung 25 bewegt und im Zuge der relativen Bewegung wird die Bürste 3 durch die Antriebsvorrichtung 5 zur Reinigung der Produktionspalette 2 orthogonal auf die Transportrichtung 25 oszillierend bewegt.

Die Reinigungseinrichtung 1 umfasst einen Schaber 11 zum Vorreinigen der Produktionspalette 2 im Sinne einer Grobreinigung durch Lösen von Betonresten - beispielsweise durch Wegbrechen über einen Messing- oder Kunststoff-Schaber. Im Allgemeinen umfasst die Reinigungseinrichtung 1 zumindest eine - bevorzugt zwei - Seitenbürste zum Reinigen von einer (bevorzugt zwei) an der Produktionspalette 2 angeordneten Randschalung 13 und eine stationäre Bürste zum Sammeln von auf der Produktionspalette 2 angeordneten Verunreinigungen (aus Übersichtlichkeitsgründen nicht dargestellt. Der Schaber 11, die Seitenbürste und die stationäre Bürste sind im Allgemeinen an einem gemeinsamen Grundkörper 15 angeordnet, wobei die Seitenbürste bezogen auf die Transportrichtung 25 seitlich an dem Grundkörper und die stationäre Bürste hinter der Bürste 3 an dem Grundkörper angeordnet ist.

Die Bürste 3 ist an einem Portal 8 angeordnet, wobei im Allgemeinen alternativ beispielsweise eine Anordnung an einem Kragarm oder Robotergreifarm vorgesehen sein kann.

Fig. 2 zeigt, dass die Bürste 3 und die Antriebsvorrichtung 5 an einem höhenverstellbaren Rahmen 29 angeordnet ist, um bei einer Verschiebung (oder Verkippung) der Bürste im Gebrauchszustand der Reinigungseinrichtung 1 in vertikaler Richtung gegenüber der Produktionspalette 2 ein Anpressdruck adjustiert oder eine Kontaktierung der Produktionspalette 2 durch die Bürste 3 hergestellt werden kann. Im Allgemeinen kann das Portal 8 selbst in der Höhe verstellbar ausgebildet sein.

Die Bürste 3 ist an einer an dem Portal 8 verschiebbar geführten Profilschiene 9 angeordnet. Im Allgemeinen kann eine Höhenverstellung der Bürste 3 gegenüber dem Portal 8 oder der Produktionspalette 2 durch Verschiebung der Profilschiene 9 - beispielsweise gegenüber dem höhenverstellbaren Rahmen 29 - hergestellt werden, wobei dies nicht zwingend erforderlich ist und die Höhenverstellung bevorzugt über den höhenverstellbaren Rahmen 29 hergestellt wird.

Zur Höhenverstellung kann im Allgemeinen ein (aus Übersichtlichkeitsgründen nicht dargestellter) Hubmotor vorgesehen sein, mit welchem die Bürste 3 in Gebrauchsstellung der Reinigungseinrichtung 1 in vertikaler Richtung gegenüber der Produktionspalette 2 bewegbar ist.

Fig. 3 unterscheidet sich von Fig. 2 lediglich dahingehend, dass die Anordnung aus einem um 90 Grad abweichenden Blickrichtung dargestellt ist.

Die Längserstreckung 4 der Bürste 3 erstreckt sich im Wesentlichen über eine gesamte Längenausdehnung 10 der Profilschiene 9. Im Allgemeinen kann die Profilschiene 9 lediglich bereichsweise mit Bürsten 3 bestückt sein, um beispielsweise eine Produktionspalette 2 mit geringerer Breite 24 zu reinigen oder eine Adaption der Reinigungseinrichtung 1 für Produktionspaletten 2 mit höherer Breite 24 zu ermöglichen.

Im Allgemeinen ist möglich, breitere Produktionspaletten 2 durch einen erhöhten Hub beziehungsweise eine größere Oszillationsamplitude abzudecken. In analoger Weise kann eine schmälere Produktionspalette 2 (beispielsweise aufgrund einer dickeren Randschalung 13) durch eine kleinere Oszillationsamplitude gereinigt werden, ohne eine Änderung an der Anzahl an Bürstensegmenten oder Bürstenabschnitten vornehmen zu müssen.

Die Bürste 3 ist in diesem Ausführungsbeispiel mittels Schrauben an der Reinigungseinrichtung 1 montiert. Im Allgemeinen können alternativ oder ergänzend Clip-Verbindungen, werkzeuglos betätigbare Halteeinrichtungen oder formschlüssige Anbindungsmechanismen (wie Schwalbenschwanzverbindungen) genutzt werden.

Die Längserstreckung 4 der Bürste 3 beträgt in dieser Ausführungsform zumindest 85% der Breite 24 der Produktionspalette 2 orthogonal auf die Transportrichtung 25 der Produktionspalette 2.

Der Motor der Antriebsvorrichtung 5 ist derart mit der Bürste 3 über eine Übertragungseinrichtung gekoppelt, dass eine Rotationsbewegung der Antriebsvorrichtung 5 in eine Translationsbewegung der Bürste 3 entlang der Längserstreckung 4 umgesetzt wird.

Die Antriebsvorrichtung 5 weist eine Exzentereinheit 16 zur Bewegung der Bürste 3 entlang der Längserstreckung 4 der Bürste 3 auf.

Eine Antriebswelle 27 ist über die Exzentereinheit 16 mit einer Pleuelstange 28 verbunden, wobei die Pleuelstange 28 die Profilschiene 9 bewegt, an welcher die Bürste 3 angeordnet ist. Alternative Übertragungsmechanismen für die Oszillationsbewegung der Bürste 3 sind möglich.

Die Reinigungseinrichtung 1 umfasst in der dargestellten Ausführungsform eine Reihe 20 an Bürsten 3 (als Einheit in Form einer Bürste 3). Im Allgemeinen ist denkbar, dass zumindest zwei Reihen 20 an Bürsten 3 entlang der Längserstreckung 4 angeordnet sind, welche gegebenenfalls gegenläufig oder alternierend oszillieren.

Bevorzugt sind zumindest zwei parallel zueinander angeordnete Reihen 20 der Bürste 3 vorgesehen, welche orthogonal auf die Längserstreckung 4 hintereinander mit räumlicher Beabstandung zwischen den Reihen 20 angeordnet. Die zumindest zwei Reihen 20 werden bevorzugt durch selbige Antriebsvorrichtung 5 und gegebenenfalls über selbige Exzentereinheit 16 angetrieben. Vorteilhafter Weise sind die Oszillationsbewegungen der zumindest zwei Reihen 20 derart gekoppelt, dass die Reihen 20 gegenläufig oder alternierend oszillieren.

Es ist genau eine Antriebsvorrichtung 5 zur Oszillation der Bürste 3 vorgesehen. Die eine Antriebsvorrichtung 5 kann im Fall mehrerer Reihen 20 genutzt werden, um die Vielzahl an Reihen 20 oszillierend zu bewegen.

Weitere Bürsten 18 können modulartig an der Bürste 3 zur Vergrößerung der Längserstreckung 4 ergänzend angebunden werden. Eine Bürste 3 als Bürstensegment (oder Bürstenabschnitt) der Bürste 3 kann zur Verkleinerung der Längserstreckung 4 entfernt werden. Die Bürste 3 oder Bürstensegmente hinsichtlich Wartung oder Reinigung austauschbar an der Profilschiene 9 der Reinigungseinrichtung 1 angeordnet.

Bezüglich der Anbindung der Bürste 3 an der Reinigungseinrichtung 1 ist eine federnde Lagerung vorgesehen, wobei die Bürste 3 an der Reinigungseinrichtung 1 schwimmend auf Kunststoff oder Gummi gelagert ist, wodurch im Gebrauchszustand der Reinigungseinrichtung in vertikaler Richtung (und/oder in Transportrichtung) eine Flexibilität der Bürste und/oder ein kinematischer Ausgleich bei besonders hoher Kraftbeaufschlagung auf die Bürste 3 erreicht werden kann.

Die elastische Lagerung der Bürste 3 ist zwischen der Bürste 3 und der Profilschiene 9 vorgesehen, kann jedoch im Allgemeinen alternativ oder ergänzend beispielsweise zwischen der Profilschiene 9 und der Antriebsvorrichtung 5 angeordnet sein.

Fig. 4 zeigt einen vergrößert dargestellten Detailausschnitt im Bereich der Übertragung der Oszillationsbewegung von der Antriebsvorrichtung 5 auf die Bürste 3.

Die Bürste 3 ist metallisch ausgebildet und liegt in Form einer Stahlbürste vor. Im Allgemeinen können alternativ oder ergänzend beispielsweise Kunststoffborsten genutzt werden.

Die Breite 6 der Bürste 3 beträgt circa 10 cm.

Die Ausdehnung der Bürste 3 entlang der Längserstreckung 4 ist größer als eine Breite 6 und Höhe 7 der Bürste 3, wobei die Ausdehnung der Längserstreckung 4 zumindest 2 m beträgt.

Fig. 5 veranschaulicht, dass die Exzentereinheit 16 in Anbindung mit der Antriebswelle 27 der Antriebsvorrichtung 5 Bohrungen aufweist, welche individuell für die Anbindung beziehungsweise Umsetzung der Rotationsbewegung des Motors in die Oszillationsbewegung der Bürste 3 genutzt werden können.

Die Oszillationsbewegung ist im Allgemeinen jedoch nicht auf eine Übertragung durch eine Exzentereinheit 16 beschränkt.

Fig. 6a bis Fig. 6d veranschaulichen am vorliegenden Bohrbild unterschiedliche Varianten der Anbindung des Exzenters, um variierende Hübe beziehungsweise Oszillationsamplituden zu erwirken.

In Fig. 6a liegt eine Abweichung der durch die Exzentereinheit 16 - über die Pleuelstange 28 - vermittelte Bewegung von der Symmetrieachse in Form der Rotationsachse der Antriebswelle der Antriebsvorrichtung 5 von circa 3 mm vor. In Fig. 6b ist diese räumliche Distanzierung der Rotationsbewegung der Exzentereinheit 16 von der Rotationsachse der Antriebsvorrichtung 5 circa 6 mm. In Fig. 6c beträgt die Distanzierung circa 9 mm und in Fig. 6c beträgt die Distanzierung circa 12 mm. Dementsprechend ist die Oszillationsamplitude bei Nutzung des Bohrbildes gemäß Fig. 6d höher als bei einer Nutzung des Bohrbildes gemäß Fig. 6a.

Die Oszillationsfrequenz kann über die Antriebsvorrichtung 5 gesteuert oder geregelt werden, wobei Oszillationsfrequenzen an die Bürste 3 im Bereich zwischen 5 Hz und 0,1 Hz vermittelt werden.

Fig. 7a zeigt eine Lagerung der Bürste 3 an der Reinigungseinrichtung 1, wobei die Bürste 3 über einen innerhalb eines Schlauchs 30 - zum Beispiel eines flexiblen Kunststoffschlauchs - angeordneten Luftpolsters 31 gelagert ist. Der Luftpolster 31 ist zwischen der Bürste 3 und dem Balken in Form der Profilschiene 9 angeordnet.

In Fig. 7b ist dargestellt, dass Kraftspeicher 32 in Form von Federn vorhanden sind, um eine Rückstellkraft in Abhängigkeit des Luftdrucks in dem Schlauch 30 zu generieren.

In Abhängigkeit des Luftdrucks in dem Schlauch 30 kann der Luftpolster 31 zu einer Aufblähung des Schlauchs 30 und somit zu einer vertikalen Verschiebung der Bürste 3 führen.

Der Luftpolster 31 kann zum elastischen Ausgleich von Unebenheiten, zur Adjustage eines Anpressdrucks und/oder für einen vertikalen Hub der Bürste 3 genutzt werden (zum Beispiel für eine Kontaktierung der Produktionspalette 2 oder zur Überwindung eines Schalungselementes).

Beispielsweise kann das U-Trägerprofil (an welchem die Kraftspeicher 32 angreifen) und die Profilschiene 9 in vertikaler Richtung stationär verbleiben und die Bürste 3 (mit dem daran angeordneten Führungsrahmen für die Hubbewegung) in Abhängigkeit des Luftdrucks in dem Schlauch 30 und/oder der Kraftbeaufschlagung durch den oder die Kraftspeicher 32 nach oben oder unten gedrückt werden.

### Bezugszeichenliste:

Reinigungseinrichtung (1)
Produktionspalette (2)
Bürste (3)
Längserstreckung (4)
Antriebsvorrichtung (5)
Breite (6)
Höhe (7)
Portal (8)
Profilschiene (9)
Längenausdehnung (10)
Schaber (11)
Seitenbürste (12)
Randschalung (13)
stationäre Bürste (14)
Grundkörper (15)
Exzentereinheit (16)
weitere Bürste (18)
Reihe (20)
Breite der Produktionspalette (24)
Transportrichtung (25)
Antriebswelle (27)
Pleuelstange (28)
Höhenverstellbarer Rahmen (29)
Schlauch (30)
Luftpolster (31)
Kraftspeicher (32)

## Patentansprüche

1. Reinigungseinrichtung (1) zur Reinigung einer Produktionspalette (2) für die Bauindustrie, umfassend wenigstens eine Bürste (3) mit einer Längserstreckung (4) und wenigstens eine Antriebsvorrichtung (5) zum Bewegen der wenigstens einen Bürste (3), **dadurch gekennzeichnet, dass** die wenigstens eine Bürste (3) entlang der Längserstreckung (4) durch die wenigstens eine Antriebsvorrichtung (5) oszillierend bewegbar ist.

2. Reinigungseinrichtung (1) nach Anspruch 1, wobei die wenigstens eine Bürste (3) metallisch ausgebildet ist, vorzugsweise in Form einer Stahlbürste vorliegt, oder in Form einer Kunststoffbürste ausgebildet ist und/oder die Ausdehnung der wenigstens einen Bürste (3) entlang der Längserstreckung (4) größer als eine Breite (6) und/oder Höhe (7) der wenigstens einen Bürste (3) ist, wobei vorzugsweise vorgesehen ist, dass die Ausdehnung der Längserstreckung (4) zumindest 1 m, besonders bevorzugt zumindest 2 m oder 5 m beträgt.

3. Reinigungseinrichtung (1) nach Anspruch 1 oder 2, wobei die wenigstens eine Bürste (3) an einem Portal (8) oder einem Kragarm angeordnet ist und/oder an einer an dem Portal (8) oder dem Kragarm verschiebbar geführten Profilschiene (9) angeordnet ist, wobei vorzugsweise vorgesehen ist, dass sich die Längserstreckung (4) der wenigstens einen Bürste (3) im Wesentlichen über eine gesamte Längenausdehnung (10) der Profilschiene (9) erstreckt.

4. Reinigungseinrichtung (1) nach einem der vorangehenden Ansprüche, wobei die Reinigungseinrichtung (1) einen Schaber (11) zum Reinigen der Produktionspalette (2) und/oder eine Seitenbürste zum Reinigen einer an der Produktionspalette (2) angeordneten Randschalung (13) und/oder eine stationäre Bürste zum Sammeln von auf der Produktionspalette (2) angeordneten Verunreinigungen umfasst, wobei vorzugsweise vorgesehen ist, dass der Schaber (11), die Seitenbürste und/oder die stationäre Bürste an einem gemeinsamen Grundkörper (15) angeordnet sind.

5. Reinigungseinrichtung (1) nach einem der vorangehenden Ansprüche, wobei die wenigstens eine Antriebsvorrichtung (5)
- derart mit der wenigstens einen Bürste (3) gekoppelt ist, dass eine Rotationsbewegung der wenigstens einen Antriebsvorrichtung (5) in eine Translationsbewegung der wenigstens einen Bürste (3) entlang der Längserstreckung (4) umsetzbar ist und/oder
- eine Exzentereinheit (16) zur Bewegung der wenigstens einen Bürste (3) entlang der Längserstreckung (4) der wenigstens einen Bürste (3) umfasst und/oder
- an die wenigsten eine Bürste (3) eine Oszillationsfrequenz im Bereich zwischen 5 Hz und 0,1 Hz, vorzugsweise zwischen 2 Hz und 0,5 Hz, vermittelt.

6. Reinigungseinrichtung (1) nach einem der vorangehenden Ansprüche, wobei genau eine Antriebsvorrichtung (5) zur Oszillation der wenigstens einen Bürste (3) vorgesehen ist und/oder ein Hubmotor vorgesehen ist, mit welchem die wenigstens eine Bürste (3) in Gebrauchsstellung der Reinigungseinrichtung (1) in vertikaler Richtung gegenüber der Produktionspalette (2) bewegbar ist.

7. Reinigungseinrichtung (1) nach einem der vorangehenden Ansprüche, wobei eine Breite (6) der wenigstens einen Bürste (3) im Bereich zwischen 5 cm und 30 cm, vorzugsweise zwischen 6 cm und 12 cm, liegt.

8. Reinigungseinrichtung (1) nach einem der vorangehenden Ansprüche, wobei wenigstens eine weitere Bürste (18) modulartig an der wenigstens einen Bürste (3) zur Vergrößerung der Längserstreckung (4) ergänzbar ist und/oder wenigstens eine Bürste (3) einer Vielzahl an Bürsten (3) der wenigstens einen Bürste (3) zur Verkleinerung der Längserstreckung (4) entfernbar ist, wobei vorzugsweise vorgesehen ist, dass die wenigstens eine Bürste (3) zu Wartungs- oder Reinigungszwecken austauschbar an der Reinigungseinrichtung (1) angeordnet ist.

9. Reinigungseinrichtung (1) nach einem der vorangehenden Ansprüche, wobei die wenigstens eine Bürste (3) an der Reinigungseinrichtung (1) schwimmend, vorzugsweise auf Kunststoff oder Gummi, und/oder federnd und/oder auf einem, vorzugsweise innerhalb eines Schlauchs (30) angeordneten, Luftpolster (31) gelagert ist, wobei vorzugsweise vorgesehen ist, dass die Reinigungseinrichtung (1) eine Profilschiene (9) umfasst und die schwimmende und/oder federnde Lagerung und/oder die Lagerung auf dem Luftpolster (31) zwischen der wenigstens einen Bürste (3) und der Profilschiene (9) verortet ist.

10. Reinigungseinrichtung (1) nach einem der vorangehenden Ansprüche, wobei die Reinigungseinrichtung (1) zumindest zwei, vorzugsweise parallel zueinander angeordnete, Reihen (20) der wenigstens einen Bürste (3) umfasst, welche orthogonal auf die Längserstreckung (4) hintereinander, vorzugsweise mit räumlicher Beabstandung zwischen den zumindest zwei Reihen (20), angeordnet sind.

11. Reinigungseinrichtung (1) nach Anspruch 10, wobei die zumindest zwei Reihen (20) durch selbige Antriebsvorrichtung (5), vorzugsweise über selbige gegebenenfalls vorhandene Exzentereinheit (16), angetrieben sind.

12. Reinigungseinrichtung (1) nach Anspruch 10 oder 11, wobei eine Oszillationsbewegung der zumindest zwei Reihen (20) derart gekoppelt ist, dass die zumindest zwei Reihen (20) gegenläufig oder alternierend oszillieren.

13. Produktionsanlage zur Herstellung von Betonfertigbauteilen für die Bauindustrie mit zumindest einer Reinigungseinrichtung (1) nach zumindest einem der vorangehenden Ansprüche und wenigstens einer Produktionspalette (2) für die Bauindustrie, wobei die Produktionsanlage eine Antriebseinheit zur relativen Bewegung der wenigstens einen Produktionspalette (2) gegenüber der zumindest einen Reinigungseinrichtung (1) umfasst, wobei vorzugsweise vorgesehen ist, dass die Längserstreckung (4) zumindest 70 %, besonders bevorzugt zumindest 85%, einer Breite (24) der wenigstens einen Produktionspalette (2) orthogonal auf eine Transportrichtung (25) der wenigstens einen Produktionspalette (2) entspricht.

14. Produktionsanlage nach Anspruch 13, wobei die Produktionsanlage in Form einer Umlaufanlage für die wenigstens eine Produktionspalette (2) ausgestaltet ist, wobei eine Station der Umlaufanlage
- zum automatisierten Aufsetzen von Schalungselementen auf die wenigstens eine Produktionspalette (2) und/oder
- zum automatisierten Auftrag von flüssigem Beton auf die wenigstens eine Produktionspalette (2) und/oder
- zur automatisierten Ablage von Bewehrungselementen auf die wenigstens eine Produktionspalette (2) und/oder
- zum automatisierten Einwenden eines Betonfertigbauteiles auf die wenigstens eine Produktionspalette (2) und/oder
- zum automatisierten Reinigen der wenigstens einen Produktionspalette (2) durch die zumindest eine Reinigungseinrichtung (1)
vorgesehen ist.

15. Verfahren zum Reinigen einer Produktionspalette (2) für die Bauindustrie durch zumindest eine Reinigungseinrichtung (1) nach einem der Ansprüche 1 bis 12, **gekennzeichnet durch** die folgenden Verfahrensschritte:
- die Produktionspalette (2) wird relativ zu der zumindest einen Reinigungseinrichtung (1) in einer Transportrichtung (25) bewegt
- im Zuge der relativen Bewegung wird die wenigstens eine Bürste (3) durch die wenigstens eine Antriebsvorrichtung (5) zur Reinigung der Produktionspalette (2) orthogonal auf die Transportrichtung (25) oszillierend bewegt.
